# EUROPÄISCHE PATENTSCHRIFT

(11) **EP 0 882 320 B1**
(45) Veröffentlichungstag und Bekanntmachung des Hinweises auf die Patenterteilung: **27.11.2002**
(21) Anmeldenummer: 97915315.2
(22) Anmeldetag: 21.02.1997
(51) Int. Cl.: H02B 5/06, H01H 33/02

(54) **HOCHSPANNUNGSFREILUFTSCHALTER**
HIGH-VOLTAGE OUTDOOR SWITCH
COMMUTATEUR HAUTE TENSION POUR L'EXTERIEUR

(30) Priorität: 23.02.1996 DE 19608285
(43) Veröffentlichungstag der Anmeldung: 09.12.1998
(73) Patentinhaber: SIEMENS AKTIENGESELLSCHAFT, 80333 München (DE)
(72) Erfinder: LORENZ, Dieter, D-12207 Berlin (DE); MEINHERZ, Manfred, D-13467 Berlin (DE)
(86) Internationale Anmeldenummer: DE9700356
(87) Internationale Veröffentlichungsnummer: WO97031413

(56) Entgegenhaltungen:
- EP-A- 0 237 776
- WO-A-96/02843
- DE-A- 2 901 872
- FR-A- 2 629 629
- GB-A- 1 112 112
- US-A- 4 032 820
- US-A- 4 613 727

## Beschreibung

Die Erfindung bezieht sich auf einen Hochspannungsfreiluftschalter mit einem Isolierstoffgehäuse und einer in diesem angeordneten Unterbrechereinheit und mit zwei am Gehäuse beiderseits der Unterbrechereinheit angeordneten Stromwandlern, von denen wenigstens einer während des Betriebs des Schalters auf Hochspannungspotential liegt, wobei wenigstens einer der Stromwandler im Gasraum der Unterbrechereinheit, innerhalb des Isolierstoffgehäuses angeordnet und von einem das Isoliergehäuse außen fassenden Metallflansch umgeben ist.

Aus der US-PS 4,032,820 ist eine metallgekapselte Hochspannungsschaltanlage bekannt mit Leistungsschaltern, deren Zuleitungen jeweils mit Stromwandlern zur Messung des elektrischen Stromes versehen sind. Die Stromwandler sind jeweils in das auf Erdpotential liegende Kapselungsgehäuse der Schaltanlage mit integriert.

Durch die Anordnung von je einem Stromwandler auf beiden Seiten einer Unterbrechereinheit ist das Berechnen der Stromdifferenzen und somit das Bestimmen von etwaigen Erdschlüssen im Bereich der Unterbrechereinheit möglich.

Auch aus der DE-OS 18 10 405 ist ein auf Erdpotential liegendes Kapselungsgehäuse mit einem Hochspannungsschalter und beiderseits angeordneten Stromwandlern bekannt.

Bei Freiluftschaltern, insbesondere Freiluftleistungsschaltern, werden meistens Stromwandler getrennt von den Schaltern mit einem eigenen Gehäuse aufgestellt. Dies erfordert einen hohen konstruktiven Aufwand, der hohe Kosten nach sich zieht.

Die FR-A 2 629 629 offenbart ebenfalls einen Hochspannungsfreiluftschalter der eingangs genannten Art.

Die GB-A-1 112 112 offenbart einen in eine Durchführung integrierten Trennschalter, wobei die beiden Stromwandler auf je einem geerdeten Rohr und somit auf Erdpotential angeordnet sind.

Aus der EP 0 237 776 A2 ist ein Freilufthochspannungsschalter gemäß dem Oberbegriff des Anspruchs 1 bekannt. Dort werden die Stromwandler außen am Gehäuse des Schalters montiert. Dies macht eigene Gehäuse für die Stromwandler erforderlich und stellt einen hohen Montageaufwand dar.

Der vorliegenden Erfindung liegt daher die Aufgabe zugrunde, bei einem Hochspannungsfreiluftschalter eine konstruktiv einfache und kostengünstige Überwachung der Betriebsfähigkeit mittels Stromwandlern zu schaffen.

Die Aufgabe wird erfindungsgemäß dadurch gelöst, daß der Stromwandler auf dem Tragrohr der Unterbrechereinheit befestigt ist.

Die Stromwandler können hierdurch kostengünstig in das Gehäuse des Hochspannungsschalters integriert werden und es braucht nicht jeder der Stromwandler für sich aufgestellt zu werden. In besonders günstiger Form lassen sich leistungsarme Wandler, optische Stromwandler oder Oberflächenwellenelemente in dieser Weise einsetzen.

Eine vorteilhafte Ausgestaltung der Erfindung sieht vor, daß der Hochspannungsfreiluftschalter die Form einer aufrecht stehenden Polsäule mit oberhalb und unterhalb der Unterbrechereinheit angeordneten Stromwandlern aufweist.

Dies ist eine platzsparende und einfach zu montierende Bauform des erfindungsgemäßen Hochspannungsfreiluftschalters.

Vorteilhaft werden die Meßsignale des auf Hochspannungspotential angeordneten Stromwandlers über Lichtwellenleiter zum Erdpotential geleitet. Hierdurch wird vermieden, daß ein elektrischer Leiter vom Hochspannungspotential zum Erdpotential verlegt werden muß. Für den Fall, daß der Stromwandler keine Meßwerte in Form von elektrischen Signalen ausgibt, wird ein elektro-optischer Umsetzer im Bereich des Stromwandlers vorgesehen. Dieser kann durch Auskopplung von Energie aus dem Magnetfeld des Primärstromes oder durch Energiezufluß in Form von elektromagnetischer Strahlung, insbesondere mittels eines Lichtwellenleiters, mit Energie versorgt werden. Der Umsetzer kann sowohl innerhalb als auch außerhalb des Gasraumes der Unterbrechereinheit angeordnet werden.

Besonders vorteilhaft kann der Lichtwellenleiter in das Isolierstoffgehäuse des Hochspannungsschalters integriert werden.

Dies kann beispielsweise dadurch geschehen, daß das Isolierstoffgehäuse aus einem Material besteht, in das der Lichtwellenleiter eingegossen werden kann, wie z. B. faserverstärkter Kunststoff.

Außerdem kann vorteilhaft vorgesehen sein, daß in das Gehäuse wenigstens eines Stromwandlers ein kapazitiver Spannungswandler integriert ist.

Auf diese Weise werden alle notwendigen Meßgeräte zur Überwachung des Hochspannungsfreiluftschalters in einer einzigen konstruktiven Einheit zusammengefaßt.

Eine weitere vorteilhafte Ausgestaltung der Erfindung sieht vor, daß das Gehäuse wenigstens teilweise als Verbundisolator, insbesondere bestehend aus einem faserverstärkten Kunststoff, ausgeführt ist.

Im folgenden wird die Erfindung anhand eines Ausführungsbeispiels in einer Zeichnung gezeigt und anschließend beschrieben.

Dabei zeigt die Figur 1 schematisch in einem Längsschnitt einen Hochspannungsfreiluftschalter mit zwei Stromwandlern und einem Spannungswandler.

Die Figur 2 zeigt einen Schalter mit zwei in dessen Gehäuse angeordneten Stromwandlern.

In der Figur 1 ist ein Hochspannungs-Leistungsschalter dargestellt, der die Form einer Polsäule 1 hat, die auf einem Traggestell 2 senkrecht aufgestellt ist. Die Polsäule 1 weist zwei Isolierstoffgehäuseteile 3, 4 auf, wobei in dem oberen Isolierstoffgehäuseteil 3 die Unterbrechereinheit 5 schematisch vereinfacht dargestellt ist.

In dem unteren Isolierstoffgehäuseteil 4 verläuft eine aus Isolierstoff bestehende, nicht näher dargestellte Schaltstange zur Übertragung der Antriebsenergie von einem in dem Traggestell 2 angeordneten Antrieb zur Unterbrechereinheit 5.

Die Anschlüsse 6, 7 des Leistungsschalters sind am oberen Ende des oberen Isolierstoffgehäuseteils 3 und zwischen dem oberen und dem unteren Isolierstoffgehäuseteil 4 angeordnet und an diese Anschlüsse sind jeweils Leiter 8, 9 zur Verbindung beispielsweise mit je einer Freileitung angeschlossen.

Am oberen und am unteren Ende des oberen Isolierstoffgehäuseteils 3 ist je ein Stromwandler 10, 11 angeordnet, wobei.die Stromwandler 10, 11 aus je einer koaxial zu der Polsäule 1 angeordneten toroidalen Spule mit einem Wandlerkern bestehen. Die Stromwandler 10, 11 sind vorteilhaft als leistungsarme Wandler ausgebildet und umgeben konzentrisch einen Hochspannungsleiter 13. Der Wandler 11 ist innerhalb des Gasraumes der Unterbrechereinheit 5 angeordnet.

Die Meßsignale von den Stromwandlern 10, 11 können beispielsweise per Funk zum Erdpotential übertragen werden.

Es könnte auch vorgesehen sein, daß anstelle der konventionellen Stromwandler optische Stromwandler eingesetzt werden, die beispielsweise auf dem Faraday-Effekt beruhen und deren Meßsignale über einen Lichtwellenleiter, der in der Gehäusewand des Isolierstoffgehäuses 3, 4 oder außen am Gehäuse entlang verläuft, zum Erdpotential geleitet werden können.

Der Stromwandler 10, der am oberen Ende des oberen Isolierstoffgehäuseteils 3 angeordnet ist, trägt zusätzlich eine Meßelektrode 12, die mit dem Hochspannungsleiter 13 einen kapazitiven Spannungsteiler bildet und somit die kapazitive Messung des Hochspannungspotentials des Hochspannungsleiters 13 erlaubt.

Die Stromwandler 10, 11 können in gesonderten Gehäusen angeordnet sein, die an Anschlußflanschen des Isolierstoffgehäuses 3, 4, befestigbar sind. Die Stromwandler 14, 15 können jedoch auch beide, wie in Figur 2 dargestellt, innerhalb des Isolierstoffgehäuses 3, koaxial zu diesem angeordnet sein, so daß die Notwendigkeit zusätzlicher Gehäuse entfällt. In diesem Fall können die Wandlerkerne auf dem Tragrohr der Unterbrechereinheit befestigt sein.

## Patentansprüche

1. Hochspannungsfreiluftschalter mit einem Isolierstoffgehäuse (3, 4) und einer in diesem angeordneten Unterbrechereinheit (5) und mit zwei am Gehäuse (3, 4) beiderseits der Unterbrechereinheit (5) angeordneten Stromwandlern (10, 11, 14, 15), von denen wenigstens einer während des Betriebs des Schalters auf Hochspannungspotential liegt, wobei wenigstens einer der Stromwandler (10, 11, 14, 15) im Gasraum der Unterbrechereinheit (5), innerhalb des Isolierstoffgehäuses (3, 4) angeordnet und von einem das Isoliergehäuse (3, 4) außen fassenden Metallflansch umgeben ist,
**dadurch gekennzeichnet, daß**
der Stromwandler auf dem Tragrohr der Unterbrechereinheit befestigt ist.

2. Hochspannungsfreiluftschalter nach Anspruch 1,
**gekennzeichnet durch**
die Form einer aufrecht stehenden Polsäule (1) mit oberhalb und unterhalb der Unterbrechereinheit (5) angeordneten Stromwandlern (10, 11, 14, 15).

3. Hochspannungsfreiluftschalter nach Anspruch 1 oder 2,
**dadurch gekennzeichnet, daß** Meßsignale der auf Hochspannungspotential angeordneten Stromwandler (10, 11, 14, 15) über Lichtwellenleiter zum Erdpotential geleitet werden.

4. Hochspannungsfreiluftschalter nach Anspruch 3,
**dadurch gekennzeichnet, daß** wenigstens ein Lichtwellenleiter in das Isolierstoffgehäuse (3, 4) des Hochspannungsschalters integriert ist.

5. Hochspannungsfreiluftschalter nach Anspruch 1 oder einem der folgenden,
**dadurch gekennzeichnet, daß**
in das Gehäuse wenigstens eines Stromwandlers (10, 11) ein kapazitiver Spannungswandler (12) integriert ist.

6. Hochspannungsfreiluftschalter nach Anspruch 1 oder einem der folgenden,
**dadurch gekennzeichnet, daß**
das Gehäuse (3, 4) wenigstens teilweise als Verbundisolator, insbesondere bestehend aus einem faserverstärkten Kunststoff, ausgeführt ist.

## Claims

1. High-voltage outdoor switch having a dielectric enclosure (3, 4) and an interrupting unit (5) arranged in it, and having two current transformers (10, 11, 14, 15), which are arranged on the enclosure (3, 4) on both sides of the interrupter unit (5), at least one of which is at a high-voltage potential during operation of the switch, with at least one of the current transformers (10, 11, 14, 15) being arranged in the gas area of the interrupter unit (5) within the dielectric enclosure (3, 4), and being surrounded by a metal flange, which surrounds the insulating enclosure (3, 4) on the outside,
**characterized in that**
the current transformer is mounted on the support tube for the interrupter unit.

2. High-voltage outdoor switch according to Claim 1,
**characterized by**
the shape of a vertical pole column (1), with current transformers (10, 11, 14, 15) arranged above and below the interrupter unit (5).

3. High-voltage outdoor switch according to Claim 1 or 2,
**characterized in that**
measurement signals from the current transformers (10, 11, 14, 15) which are arranged at high-voltage potential are passed via optical waveguides to earth potentials.

4. High-voltage outdoor switch according to Claim 3,
**characterized in that**
at least one optical waveguide is integrated in the dielectric enclosure (3, 4) of the high-voltage switch.

5. High-voltage outdoor switch according to Claim 1 or one of the following claims,
**characterized in that**
a capacity voltage transformer (12) is integrated in the enclosure of at least one current transformer (10, 11).

6. High-voltage outdoor switch according to Claim 1 or one of the following claims,
**characterized in that**
the enclosure (3, 4) is at least partially in the form of a composite insulator, in particular composed of a fibre-reinforced plastic.

## Revendications

1. Commutateur haute-tension pour l'extérieur, comprenant un boîtier (3,4) en matière isolante et une unité (5) d'interrupteur qui y est disposée et comprenant deux transformateurs de courant (10,11,14,15) qui sont disposés de part et d'autre de l'unité (5) d'interrupteur et à l'un au moins desquels est appliqué un potentiel de haute tension pendant le fonctionnement du commutateur, au moins l'un des transformateurs (10,11,14,15) de courant étant disposé dans la chambre réservée au gaz de l'unité (5) d'interrupteur à l'intérieur du boîtier (3, 4) en matière isolante et étant entouré d'une bride métallique prenant de l'extérieur le boîtier (3,4) isolant
**caractérisé en ce que** le transformateur de courant est fixé sur le tube porteur de l'unité d'interrupteur.

2. Commutateur haute-tension pour l'extérieur suivant la revendication 1, **caractérisé par** la forme d'une colonne (1) polaire verticale ayant des transformateurs (10,11,14,15) de courant disposés au-dessus et en-dessous de l'unité (5) d'interrupteur.

3. Commutateur haute-tension pour l'extérieur suivant la revendication 1 ou 2, **caractérisé en ce que** des signaux de mesure des transformateurs (10,11,14,15) de courant mis au potentiel haute tension sont envoyés au potentiel de terre par des fibres optiques.

4. Commutateur haute-tension pour l'extérieur suivant la revendication 3, **caractérisé en ce qu'**au moins une fibre optique est intégrée au boîtier (3,4) en matière isolante du commutateur haute tension.

5. Commutateur haute-tension pour l'extérieur suivant la revendication 1 ou l'une des suivantes, **caractérisé en ce qu'**il est intégré, dans le boîtier d'au moins un transformateur (10,11) de courant, un transformateur (12) de tension capacitif.

6. Commutateur haute-tension pour l'extérieur suivant la revendication 1 ou l'une des suivantes, **caractérisé en ce que** le boîtier (3,4) est réalisé au moins en partie en isolateur composite constitué notamment en une matière plastique renforcée de fibres.
